# EUROPÄISCHE PATENTSCHRIFT

(11) **EP 1 212 811 B1**
(45) Veröffentlichungstag und Bekanntmachung des Hinweises auf die Patenterteilung: **12.11.2003**
(21) Anmeldenummer: 00974290.9
(22) Anmeldetag: 04.09.2000
(51) Int. Cl.: H01R 4/24, H01R 13/15

(54) **VORRICHTUNG ZUM KONTAKTIEREN EINER ELEKTRISCHEN LEITUNG, INSBESONDERE EINER FLACHBANDLEITUNG**
DEVICE FOR CONTACTING AN ELECTRIC LINE, ESPECIALLY A FLAT CONDUCTOR CABLE
DISPOSITIF POUR LA MISE EN CONTACT D'UNE LIGNE ELECTRIQUE, EN PARTICULIER D'UNE LIGNE PLATE

(30) Priorität: 15.09.1999 DE 19944312
(43) Veröffentlichungstag der Anmeldung: 12.06.2002
(73) Patentinhaber: SIEMENS AKTIENGESELLSCHAFT, 80333 München (DE)
(72) Erfinder: KREUTZER, Rainer, 92637 Weiden (DE)
(86) Internationale Anmeldenummer: DE0003040
(87) Internationale Veröffentlichungsnummer: WO01020723

(56) Entgegenhaltungen:
- EP-A- 0 893 845
- DE-A- 19 854 200
- FR-A- 2 097 279
- US-A- 4 270 831

## Beschreibung

Die Erfindung betrifft eine Vorrichtung zum Kontaktieren einer elektrischen Leitung, insbesondere einer Flachbandleitung, mit den Merkmalen des Oberbegriffs des Patentanspruchs 1 (siehe z.B. FR 2 097 279 A).

Derartige Vorrichtung werden z.B. im Bereich von sogenannten Energie-Bussystemen benötigt, bei denen an eine Flachbandleitung mit mehreren Leitungsadern eine Vielzahl von Verbrauchern, z.B. von Motoren etc., angeschlossen werden.

Aus der DE 198 54 200.3 (SIEMENS) ist eine Vorrichtung zum Kontaktieren einer elektrischen Leitung bekannt, bei der die gegenüberliegenden und räumlich zueinander versetzten Kontaktzungen eines Kontaktelements die zu kontaktierende Leitung durchdringen, so daß eine zu kontaktierende Leitung zwischen die Kontaktzungen gedrückt und somit mehrfach großflächig aufgenommen wird.

Nach einer gewissen Einsatzdauer kann bei einer derartigen Kontaktierung jedoch aufgrund eines Nachgebens der kontaktierten Leitung eine unerwünschte Verringerung der Kontaktanlagekraft auftreten.

Der Erfindung liegt die Aufgabe zugrunde, eine Vorrichtung zum Kontaktieren einer elektrischen Leitung anzugeben, welche ein sicheres Kontaktieren auch über einen längeren Zeitraum ermöglicht.

Diese Aufgabe wird durch die Merkmale des Patentanspruchs 1 in Verbindung mit den Merkmalen des Oberbegriffs gelöst. Vorteilhafte Ausführungsformen der Erfindung werden durch die Unteransprüche 2 - 12 realisiert.

Die erfindungsgemäße Vorrichtung zum Kontaktieren einer elektrischen Leitung zeichnet sich dadurch aus, daß das Kontaktelement der Vorrichtung Klemmhälften aufweist, die federnd zueinander angeordnet sind. Durch die auftretende Federkraft wird erreicht, daß auch nach einer längeren Einsatzdauer und bei Temperaturschwankungen und/oder Stromimpulsbelastungen eine ausreichende Kontaktanlagekraft zwischen den Klemmhälften und der kontaktierten Leitung auftritt.

Falls mit zunehmender Einsatzdauer oder aufgrund thermischer und/oder elektrischer Belastungen eine mechanische Deformation des kontaktierten Leiters auftritt, so wird diese durch die federnden Klemmhälften der erfindungsgemäßen Vorrichtung kompensiert und eine dauerhafte Kontaktierung erreicht. Die Klemmhälften liegen unter Federvorspannung an der kontaktierten Leitung an, so daß ein stetiger und sicherer Kontakt erreicht wird.

Eine Federung der Klemmhälften kann einerseits durch eine geeignete Materialeigenfederung sowie andererseits oder ergänzend durch ein Federelement zur Beaufschlagung der Klemmhälften realisiert werden.

Gemäß einer vorteilhaften Ausführungsform sind die Klemmhälften über Anschlag- oder Drehpunkte schwenkbar miteinander verbunden, wobei die kontaktierte Leitung bei eingedrungenen und anliegenden Klemmhälften sich zwischen den Kontaktzungen der Klemmhälften befindet.

Um die Anschlag- oder Drehpunkte können die Klemmhälften wie die Schenkel eines Winkels geöffnet und geschlossen werden können.

Vorteilhafterweise wird dabei der Öffnungswinkel der Klemmhälften über Anschläge nach außen und/oder innen beschränkt. Durch äußere Anschläge kann ein maximaler Öffnungswinkel erreicht werden, so daß bei härterem Isoliermaterial der zu kontaktierenden Leitung vermieden wird, daß die Klemmhälften zu weit auseinandergedrückt werden.

Ferner kann durch innere Anschläge und Realisierung eines minimalen Öffnungswinkels erreicht werden, daß die Klemmhälften einen Mindestabstand zueinander einhalten, um eine zu starke Druckbelastung oder ein Durchtrennen der kontaktierten Leitung zu vermeiden.

Wenn das Federelement die beiden Klemmhälften jeweils an deren Außenseite druckbeaufschlagt, wird deren Innenseite und damit der Raum zur Aufnahme der kontaktierten Leitung nicht beansprucht.

Konstruktive Vorteile werden erreicht, wenn die Klemmhälften über eine Steckverbindung ineinander gesteckt und durch ein aufschiebbares Federelement arretiert und miteinander verbunden sind.

In einer weiteren Ausführungsform der Erfindung wird eine besonders sichere Kontaktierung der aufgenommenen Leitung durch Prägungen (Erhöhungen und Vertiefungen) erreicht, die an den Kontaktzungen der Klemmhälften angebracht und der kontaktierten Leitung zugewandt sind.

Bei einer schneidförmigen Ausbildung dieser Prägungen kann die nötige Klemmkraft zur Durchtrennung der Isolierung des

Leiters aufgebracht und daraufhin die erforderliche Kontaktanlagekraft in die Leitung eingeleitet werden. Damit wird die erforderliche Flächenpressung zur Realisierung einer ausreichenden Kontaktanlagekraft auch über eine längere Einsatzdauer und bei thermischen und elektrischen Belastungen realisiert.

Ein Eindringen der Klemmhälften in die Isolierung und den zu kontaktierenden Leiter selbst wird ferner dadurch erleichtert, daß die Kontaktzungen der Klemmhälften Schneidspitzen aufweisen.

Wenn diese Schneidspitzen flächig in die Prägungen der Kontaktzungen der Klemmhälften übergehen, wird sowohl ein stetiges Eindringen der Kontaktzungen in die Isolierung und die Leitung sowie ein gleichmäßiger Aufbau der Kontaktanlagekraft der Klemmhälften am Leiter in der eingeführten Endkontaktierungsposition besonders zuverlässig erreicht.

Die erfindungsgemäße Vorrichtung ist in einem Gehäuse angeordnet, wobei durch Betätigung einer Verstellschraube eine Verschiebung der Vorrichtung im Gehäuse erfolgt, so daß die Klemmhälften mit den Kontaktzungen in das Isoliermaterial und den Leiter der zu kontaktierenden Leitung eindringen.

Vorteilhafterweise sind dabei an der erfindungsgemäßen Vorrichtung Führungsflächen zur Lagerung der Vorrichtung zur Kontaktierung bei deren Verstellung im Gehäuse vorgesehen.

Über Eindrückflächen kann die Eindrückkraft beim Befestigen der Vorrichtung flächig in die zu kontaktierende Leitung eingebracht werden. Durch in die Klemmhälften eingreifende Ausziehflächen wird die Bewegung der Verstellschraube beim Lösen auf die Klemmhälften übertragen.

Die Erfindung wird anhand von Zeichnungsfiguren in den Ausführungsbeispielen näher erläutert. Es zeigen:
- FIG 1: eine Gesamtansicht der Vorrichtung zum Kontaktieren im angesetzten Zustand an eine Flachbandleitung;
- FIG 2: eine Seitenansicht der Vorrichtung zum Kontaktieren mit geschlossenen Klemmhälften;
- FIG 3: eine Seitenansicht der Vorrichtung zum Kontaktieren mit geöffneten Klemmhälften;
- FIG 4: eine Prinzipdarstellung zur Kontaktierung eines Leiters mit der Vorrichtung zum Kontaktieren;
- FIG 5: eine Prinzipdarstellung eines Federelementes für die Vorrichtung zum Kontaktieren;
- FIG 6: eine Seitenansicht der Vorrichtung zum Kontaktieren mit einem Federelement in einer weiteren Ausführungsform mit geschlossenen Klemmhälften;
- FIG 7: eine Seitenansicht der Vorrichtung nach FIG 6 mit geöffneten Klemmhälften;
- FIG 8: eine Seitenansicht der Vorrichtung zum Kontaktieren mit einem Federelement in einer weiteren Ausführungsform mit geschlossenen Klemmhälften;
- FIG 9: eine Seitenansicht der Vorrichtung nach FIG 8 mit geöffneten Klemmhälften sowie
- FIG 10: eine Prinzipdarstellung eines Federelementes gemäß FIG 8 für die Vorrichtung zum Kontaktieren.

FIG 1 zeigt eine Vorrichtung zum Kontaktieren, die an einer Flachbandleitung 1 angebracht ist, wobei zur Verdeutlichung im Bereich der Anbringung die Isolierung 9 der Flachbandleitung 1 entfernt und damit die Leitung 2 und deren Innenleiter 3 freigelegt wurden. Die abgebildete Vorrichtung zum Kontaktieren kann sich in einem Gehäuse befinden, wie dies bereits aus der DE 198 54 200.3 (SIEMENS) bekannt ist, wobei wie in der dort beschriebenen Art durch Betätigung der Verstellschraube 8 beim Befestigen ein Eindringen der Kontaktzungen 4a, b und c (letztere ist verdeckt) in die Flachbandleitung 1, die jeweilige Leitung 2 und deren Innenleiter 3 bis zur Durchdringung derselben erreicht werden.

FIG 1 zeigt ferner ein Federelement 7, welches bügelartig ausgebildet und auf die das Kontaktelement 5 bildenden Klemmhälften 6a, 6b der Vorrichtung zum Kontaktieren aufgeschoben ist. An der Außenseite werden die Klemmhälften 6a, 6b vom Federelement 7 in radialer Richtung zur Erstreckung der Leitung 2 druckbeaufschlagt. Die Klemmhälften 6a und 6b greifen formschlüssig ineinander und werden vom aufgeschobenen Federelement 7 in der verbundenen Position gehalten.

An der Vorrichtung zum Kontaktieren befindet sich in einer Eindrückfläche 17 ein äußerer Anschlag 10a zur Begrenzung des Federweges des Federelementes 7. Hierdurch wird der maximale Öffnungswinkel α (vgl. FIG 2 und 3) zwischen den Klemmhälften 6a, 6b bestimmt. Die Eindrückfläche 17 dient zum flächigen Einleiten der Eindrückkraft beim Befestigen, also beim Schließen der Verstellschraube 8. Das Außengewinde der schematisch dargestellten Verstellschraube 8 greift in ein korrespondierendes Innengewinde des Gehäuses der Vorrichtung ein (jeweils nicht abgebildet).

Über die formschlüssige Verbindung der Ausziehfläche 16 mit der Klemmhälfte 6b an deren Kerbung 18 wird die Bewegung der Verstellschraube 8 beim Öffnen der Vorrichtung auf das Kontaktelement 5 mit den Klemmhälften 6a und 6b übertragen, so daß die Kontaktzungen 4a-c wieder aus dem Leiter 2 herausbewegt werden.

Die Kontaktzunge 4a weist eine Schneidspitze 13a auf, wodurch das Eindringen in die Leitung 2 erleichtert wird. Dabei geht die Schneidspitze 13a flächig in die Prägung 11a (Erhöhung) der Kontaktzunge 4a über, wobei Übergangsflächen 14, 15 vorgesehen sind. Bei einer Verstellung der Schraube 8 und bei einem Eindringen der Vorrichtung zum Kontaktieren in die Leitung 2 kann durch die Übergangsflächen 14, 15 ein stetiger Übergang von der Schneidspitze 13a zur Prägung 11a erfolgen

Aus FIG 2 geht eine separate Abbildung der Vorrichtung zum Kontaktieren ohne aufgenommene Leitung 2 bzw. Flachbandleitung 1 hervor. Dabei sind die Klemmhälften 6a, 6b vollständig vom aufgeschobenen Federelement 7 zusammengedrückt, so daß sich ein minimaler Öffnungswinkel α zwischen den Kontaktzungen 4a-c ergibt.

Generell kann die Anordnung der Kontaktzungen 4a-c der Anordnung der korrespondierenden Kontaktzungen aus der genannten DE 198 54 200.3 (SIEMENS) entsprechen.

Die beiden Klemmhälften 6a, 6b sind formschlüssig ineinandergesteckt und schwenkbar miteinander verbunden, wobei in dem abgebildeten vollständig zusammengedrückten Zustand die Klemmhälfte 6b auf dem inneren Anschlag 10b der Klemmhäfte 6a aufliegt.

Aus FIG 2 geht ferner der äußere Anschlag 10a hervor, der eine Beschränkung des Öffnungswinkels α nach oben erreicht (vgl. FIG 3).

FIG 3 zeigt die Vorrichtung zum Kontaktieren, wie FIG 2 ohne Abbildung der elektrischen Leitung 2 und der Flachbandleitung 1. Die Klemmhälften 6a, 6b befinden sich dabei in einem vollständig geöffneten Zustand, so daß das aufgespreizte Federelement 7 in seiner Öffnung durch den äußeren Anschlag 10a beschränkt wird und damit der Öffnungswinkel α nach oben begrenzt wird. Die inneren Anschläge 10b, 10b` sind freigelegt.

FIG 4 stellt eine Prinzipdarstellung zur Kontaktierung eines Leiters 2 dar. Die Ansicht nach FIG 4 ergibt sich bei einer Schnittdarstellung von FIG 1 im Bereich des Innenleiters und der Kontaktzungen 4a-c.

Aus FIG 4 geht der bogenförmige Verlauf einer Linie 2a, die als Einzelleiter innerhalb der Leitung 2 angesehen werden kann, zwischen den Klemmhälften 6a, 6b hervor. Die Kontaktzungen 4a-c besitzen dabei die Prägungen 11a, 11b und 11b' sowie 11c (Erhöhungen), wodurch die Anpreßkraft der unter Federvorspannung stehenden Klemmhälften 6a, 6b auf die Linie 2a erhöht wird.

Hierdurch ergibt sich die gewünschte stabile Kontaktanlagekraft über eine längere Einsatzdauer auch bei unterschiedlichen thermischen und elektrischen Einsatzbedingungen.

Die Prägungen 11a-c sind als der zu kontaktierenden Leitung 2, insbesondere der Linie 2a, zugewandte Vorsprünge an den Kontaktzungen 4a-c ausgebildet, welche schneidförmig ausgebildet sind und zur Realisierung unterschiedlicher Kontaktanlagekräfte auch ein abgerundetes oder eckiges Profil aufweisen können (nicht abgebildet).

FIG 5 zeigt eine schematische Abbildung des Federelementes 7, welches bügelartig ausgebildet ist und von oben über die Klemmhälften 6a, 6b aufgeschoben wird, um diese auf deren Außenseiten mit Druck zu beaufschlagen. Generell sind auch andere Ausführungsformen von Federelementen verwendbar, z.B. in die Klemmhälften 6a, 6b integrierte Spiralfederelemente (nicht abgebildet).

Die gewünschte Federung der Klemmhälften 6a, 6b des Kontaktelements 5 kann auch (ergänzend) durch geeignete Materialien mit einer Eigenfederung der Klemmhälften 6a, 6b realisiert werden.

Aus FIG 6 geht wiederum eine separate Abbildung der Vorrichtung zum Kontaktieren ohne aufgenommene Leitung 2 bzw. Flachbandleitung 1 hervor. Dabei sind die Klemmhälften 6a, 6b vollständig von einem von unten aufgeschobenen Federelement 7` zusammengedrückt, so daß sich ein minimaler Öffnungswinkel α` zwischen den Kontaktzungen 4a - 4c ergibt.

Das Federelement 7` nach FIG 6 besteht insbesondere aus Flachmaterial, ist kastenförmig mit im wesentlichen rechteckigem Querschnitt ausgebildet und wird von unten über die Klemmhälften 6a, 6b aufgeschoben, um diese auf deren Außenseiten mit Druck zu beaufschlagen. Das Federelement 7` wirkt dabei als federnder Kastenrahmen, wobei insbesondere dessen Seitenbereiche 19 und 20 die Klemmhälften 6a, 6b insbesondere in deren geöffnetem Zustand federnd kontaktieren (vgl. FIG 7). Im entlasteten Zustand kann der Seitenbereich 20 bogenförmig, wie in FIG 6 abgebildet, ausgeformt sein, wobei sich dessen bogenförmiger Verlauf unter Ausübung einer Federkraft auf die Klemmhälfte 6b bei geöffneten Klemmhälften 6a, 6b abschwächt oder vollständig begradigt (vgl. FIG 7).

Durch das kastenförmige Federelement 7' gemäß den FIG 6, 7 wird ein definierter Anschlag für die geöffneten Klemmhälften 6a, 6b geschaffen, der durch die Innenbereiche 21, 22 der Seitenbereiche 19, 20 gebildet wird. Damit kann die Öffnungsweite der beiden Klemmhälften 6a, 6b und damit der maximale Öffnungswinkel α durch das Inneneckmaß des kastenförmigen Federelements 7`, also den Abstand der Innenbereiche 21, 22 der Seitenbereiche 19, 20 bestimmt werden.

FIG 8 zeigt eine weitere Vorrichtung zum Kontaktieren ohne aufgenommene Leitung 2 bzw. Flachbandleitung 1. Dabei sind die Klemmhälften 6a, 6b wie in der Vorrichtung nach FIG 6 vollständig von einem von unten aufgeschobenen Federelement 7`` zusammengedrückt, so daß sich wieder ein minimaler Öffnungswinkel α`` zwischen den Kontaktzungen 4a - 4c ergibt.

Das Federelement 7`` nach FIG 8 besteht insbesondere aus Rundmaterial und besitzt im entlasteten Zustand eingebogene Federenden 23 und 24, die eine Federkraft auf die Außenseiten der Klemmhälften 6a und 6b ausüben. Bei geöffneten Klemmhälften 6a und 6b sind die Federenden 23 und 24 ausgebogen oder vollständig begradigt (FIG 9).

Auch beim Federelement 7`` gemäß den FIG 8 und 9 wird ein definierter Anschlag für die geöffneten Klemmhälften 6a, 6b geschaffen, der durch die Innenbereiche 21', 22' der Seitenbereiche 19', 20' des Federelements 7`` gebildet wird. Damit kann die Öffnungsweite der beiden Klemmhälften 6a, 6b und damit der maximale Öffnungswinkel α`` wieder durch das Inneneckmaß des Federelements 7``, also den Abstand der Innenbereiche 21', 22' der Seitenbereiche 19', 20' bestimmt werden.

In FIG 10 ist das Federelement 7`` mit den Federenden 23 und 24 und den Seitenbereichen 19` und 20' separat dargestellt.

## Patentansprüche

1. Vorrichtung zum Kontaktieren einer elektrischen Leitung (2), insbesondere einer Flachbandleitung (1), mit einem Kontaktelement (5), welches an der der Leitung (2) zugewandten Seite federnd zueinander angeordnete Klemmhälften (6a, 6b) mit mindestens zwei Kontaktzungen (4a, 4b, 4c) aufweist, wobei die Kontaktzungen (4a, 4b, 4c) zum Durchdringen der zu kontaktierenden Leitung (2) vorgesehen sind und in Bezug auf die Achse der zu kontaktierenden Leitung (2) gegeneinander derart räumlich versetzt sind, dass ein zu kontaktierender Innenleiter (3) der zu kontaktierenden Leitung (2) beim Durchdringen der Klemmhälften (6a, 6b) durch die Leitung (2) zwischen die Kontaktzungen (4a, 4b, 4c) gedrückt wird, **dadurch gekennzeichnet, dass** die Kon-taktzungen (4a, 4b, 4c) der zu kontaktierenden Leitung (2)zugewandte Prägungen (11a, 11b, 11c) und Schneidspitzen (13a,13b, 13c) aufweisen.

2. Vorrichtung nach Anspruch 1,
**dadurch gekennzeichnet, daß** die Klemmhälften (6a, 6b) formschlüssig miteinander verbunden sind.

3. Vorrichtung nach Anspruch 1 oder 2,
**dadurch gekennzeichnet, daß** mindestens
ein Anschlag (10a, 10b) zur Begrenzung des Öffnungswinkels α der Klemmhälften (6a, 6b) nach außen und/oder nach innen vorgesehen ist.

4. Vorrichtung nach einem der vorhergehenden Ansprüche,
**dadurch gekennzeichnet, daß** die Klemmhälften (6a, 6b) über ein Federelement (7) miteinander verbunden sind.

5. Vorrichtung nach Anspruch 4,
**dadurch gekennzeichnet, daß** das Federelement (7) die Klemmhälften (6a, 6b) jeweils an deren Außenseiten druckbeaufschlagt.

6. Vorrichtung nach Anspruch 4 oder 5,
**dadurch gekennzeichnet, daß** die Klemmhälften (6a, 6b) über eine Steckverbindung und ein aufschiebbares Federelement (7) miteinander verbindbar sind.

7. Vorrichtung nach einem der vorhergehenden Ansprüche,
**dadurch gekennzeichnet, daß** die Prägungen (11a, 11b, 11c) schneidförmig ausgebildet sind.

8. Vorrichtung nach Anspruch 7
**dadurch gekennzeichnet, daß** die Schneidspitzen (13a, 13b, 13c) flächig in die Prägungen (11a, 11b, 11c) übergehen.

9. Vorrichtung nach einem der vorhergehenden Ansprüche,
**dadurch gekennzeichnet, daß** die Klemmhälften (6a, 6b) mindestens eine Führungsfläche (14) zur Lagerung in einem Gehäuse der Vorrichtung aufweisen.

10. Vorrichtung nach einem der vorhergehenden Ansprüche,
**dadurch gekennzeichnet, daß** mindestens eine Klemmhälfte (6a, 6b) über eine Ausziehfläche (16) mit einer Verstellschraube (8) zum Lösen der Vorrichtung verbunden ist.

11. Vorrichtung nach einem der vorhergehenden Ansprüche,
**dadurch gekennzeichnet, daß** eine Eindrückfläche (17) zur flächigen Aufbringung der Eindrückkraft beim Befestigen der Vorrichtung vorgesehen ist.

12. Vorrichtung nach Anspruch 11,
**dadurch gekennzeichnet, daß** die Eindrückfläche (17) einen Anschlag (10a) zur Begrenzung des Öffnungswinkels α der Klemmhälften (6a, 6b) nach außen aufweist.

## Claims

1. A device for contacting an electric wire (2), in particular a ribbon cable (1), using a contact element (5), which has on the side facing the wire (2) two clamping halves (6a, 6b) arranged so that they are sprung together, and which have at least two contact tongues (4a, 4b, 4c), these contact tongues (4a, 4b, 4c) being provided for penetrating the wire (2) to be contacted and being spatially offset relative to one another along the axis of the wire (2) to be contacted in such a way that a conducting core (3) which is to be contacted in the wire (2) which is to be contacted is pressed between the contact tongues (4a, 4b, 4c) when the clamping halves (6a, 6b) penetrate through the wire (2),
**characterized by** the fact that the contact tongues (4a, 4b, 4c) have stamped shapings (11a, 11b, 11c) facing the wire (2) which is to be contacted and have cutting tips (13a, 13b, 13c).

2. A device in accordance with claim 1,
**characterized by** the fact that the clamping halves (6a, 6b) engage positively with each other.

3. A device in accordance with claim 1 or 2,
**characterized by** the fact that at least one stop (10a, 10b) is provided for limiting the opening angle α of the clamping halves (6a, 6b) in the outward and/or inward direction.

4. A device in accordance with one of the preceding claims,
**characterized by** the fact that the clamping halves (6a, 6b) are linked together by means of a spring element (7).

5. A device in accordance with claim 4,
**characterized by** the fact that the spring element (7) applies pressure to the clamping halves (6a, 6b), on their outer sides in each case.

6. A device in accordance with claim 4 or 5,
**characterized by** the fact that the clamping halves (6a, 6b) can be linked together by means of a plug-in connection and a spring element (7) which can be pushed on.

7. A device in accordance one of the preceding claims,
**characterized by** the fact that the stamped shapings (11a, 11b, 11c) take the form of cutting edges.

8. A device in accordance with claim 7,
**characterized by** the fact that the planes of the cutting tips (13a, 13b, 13c) merge into the stamped shapings (11a, 11b, 11c).

9. A device in accordance with one of the preceding claims,
**characterized by** the fact that the clamping halves (6a, 6b) have at least one guide surface (14) for holding them in a housing of the device.

10. A device in accordance with one of the preceding claims,
**characterized by** the fact that at least one clamping half (6a, 6b) is connected via a extraction surface (16) to an adjusting screw (8) for loosening the device.

11. A device in accordance with one of the preceding claims,
**characterized by** the fact that an insertion force application surface (17) is provided for applying the penetration force over a flat area during fastening of the device.

12. A device in accordance with claim 11,
**characterized by** the fact that the insertion force application surface (17) has a stop (10a) for limiting the opening angle α of the clamping halves (6a, 6b) in the outward direction.

## Revendications

1. Dispositif pour la mise en contact d'une ligne (2) électrique, en particulier d'un câble (1) plat, avec un élément (5) de contact qui comporte, sur le côté tourné vers la ligne (2), des moitiés (6a, 6b) de serrage disposées à ressort l'une par rapport à l'autre et pourvues d'au moins deux languettes (4a, 4b, 4c) de contact, les languettes (4a, 4b, 4c) de contact étant prévues pour transpercer la ligne (2) à mettre en contact et étant, par rapport à l'axe de la ligne (2) à mettre en contact, spatialement décalées les unes par rapport aux autres de telle sorte qu'un conducteur (3) intérieur à mettre en contact de la ligne (2) à mettre en contact est, lorsque les moitiés (6a, 6b) de serrage traversent la ligne (2), pressé entre les languettes (4a, 4b, 4c) de contact,
**caractérisé en ce que** les languettes (4a, 4b, 4c) de contact possèdent des pointes (13a, 13b, 13c) coupantes et des bossages (11a, 11b, 11c) tournés vers la ligne (2) à mettre en contact.

2. Dispositif suivant la revendication 1, **caractérisé en ce que** les moitiés (6a, 6b) de serrage sont assemblées entre elles à complémentarité de forme.

3. Dispositif suivant la revendication 1 ou 2, **caractérisé en ce qu'**il est prévu au moins une butée (10a, 10b) pour limiter vers l'extérieur et/ou vers l'intérieur l'angle α d'ouverture des moitiés (6a, 6b) de serrage.

4. Dispositif suivant l'une des revendications précédentes, **caractérisé en ce que** les moitiés (6a, 6b) de serrage sont assemblées entre elles au moyen d'un élément (7) formant ressort.

5. Dispositif suivant la revendication 4, **caractérisé en ce que** l'élément (7) formant ressort sollicite respectivement en pression les moitiés (6a, 6b) de serrage sur leurs côtés extérieurs.

6. Dispositif suivant la revendication 4 ou 5, **caractérisé en ce que** les moitiés (6a, 6b) de serrage peuvent être mutuellement assemblées au moyen d'un assemblage par emboîtement et d'un élément (7) formant ressort pouvant être enfilé sur elles.

7. Dispositif suivant l'une des revendications précédentes, **caractérisé en ce que** les bossages (11a, 11b, 11c) sont réalisés sous forme de tranchants.

8. Dispositif suivant la revendication 7, **caractérisé en ce que** les pointes (13a, 13b, 13c) coupantes se poursuivent à plat par les bossages (11a, 11b, 11c).

9. Dispositif suivant l'une des revendications précédentes, **caractérisé en ce que** les moitiés (6a, 6b) de serrage possèdent au moins une face (14) de guidage pour le montage dans un boîtier du dispositif.

10. Dispositif suivant l'une des revendications précédentes, **caractérisé en ce qu'**au moins une moitié (6a, 6b) de serrage est assemblée par l'intermédiaire d'une face (16) d'extraction à une vis (8) de réglage pour détacher le dispositif.

11. Dispositif suivant l'une des revendications précédentes, **caractérisé en ce qu'**il est prévu une face (17) d'enfoncement pour exercer à plat la force d'enfoncement lors de la fixation du dispositif.

12. Dispositif suivant la revendication 11, **caractérisé en ce que** la face (17) d'enfoncement comporte une butée (10a) pour limiter vers l'extérieur l'angle α d'ouverture des moitiés (6a, 6b) de serrage.
